# EUROPÄISCHE PATENTANMELDUNG

(11) **EP 1 217 131 A2**
(43) Veröffentlichungstag der Anmeldung: **26.06.2002**
(21) Anmeldenummer: 01126357.1
(22) Anmeldetag: 07.11.2001
(51) Int. Cl.: E03C 1/04

(54) **Sanitäre Armatur mit Schwenkauslauf**

(30) Priorität: 22.12.2000 DE 10064172; 26.03.2001 DE 10114710
(71) Anmelder: Kludi GmbH & Co. KG, 58706 Menden (DE)
(72) Erfinder: Katzer, Dieter, 49401 Damme (DE); Kraus, Thomas, 58706 Menden (DE)
(74) Vertreter: COHAUSZ DAWIDOWICZ HANNIG & PARTNER

(57) **Zusammenfassung**

Die Erfindung betrifft eine sanitäre Armatur mit einem verschwenkbaren Auslauf. Mit dem Auslauf ist ein Ventil zur Drosselung und/oder Absperrung der Wasserzufuhr vorgesehen, wobei die Drehbewegung des Auslaufs auf das Ventilstellglied übertragbar ist.

## Beschreibung

Die Erfindung betrifft eine sanitäre Armatur mit einem verschwenkbaren Auslauf, dessen Schwenkbewegung zumindest zu einer Seite durch einen Anschlag begrenzt ist.

Sanitäre Armaturen insbesondere für den Küchenbereich haben oft einen Schwenkauslauf, der um eine vertikale Achse verschwenkbar ist. Damit ist es möglich, zwei Becken einer Spüle mit Wasser zu befüllen oder ein großes Becken vollständig auszuspülen. Durch Schwenken des Auslaufes wird der austretende Wasserstrahl über den gesamten Boden des Beckens geführt und so ein entsprechendes Spülergebnis erzielt. Auch können große Gegenstände über dem Becken abgespült werden. Nach Beenden des Spülens wird der Auslauf zur besseren Handhabung des gespülten Gegenstandes zur Seite geschwenkt.

Vor dem zur Seite Schwenken des Auslaufes ist es notwendig, den Wasserdurchfluss zu beenden, indem der Armaturenhebel geschlossen wird oder die Drehgriffe in die Schließstellung gebracht werden. Anderenfalls kann es geschehen, dass Wasser versehentlich auf die das Becken umgebende Tischplatte fließt. Somit sind für diesen Vorgang zwei Betätigungen nötig, das Schließen der Armatur und das Verschwenken des Auslaufes.

Aufgabe der Erfindung ist es, eine Armatur der eingangs genannten Art zu schaffen, bei der das Verschwenken des Auslaufs eine zusätzliche Funktion hat.

Diese Aufgabe wird erfindungsgemäß dadurch gelöst, dass mit dem Auslauf eine Vorrichtung zur Drosselung und/oder Absperrung der Wasserzufuhr vorgesehen ist, die im Bereich zumindest eines Anschlags wirksam ist, wobei die Drehbewegung des Auslaufs auf das Ventilstellglied der Vorrichtung übertragbar ist.

Die vorliegende Erfindung löst das Problem der Betätigung der beiden Bedienelemente, indem nur ein Element bedient werden muss. Mit dem Schwenken des Auslaufs wird gleichzeitig die Wasserzufuhr abgestellt. Eine solche Lösung ist konstruktiv einfach und lässt eine leichte Handhabung zu und verhindert ein Ausfließen von Wasser außerhalb des Beckens.

Besonders vorteilhaft ist es, wenn zu beiden Anschlagsseiten des Auslaufs eine Drosselung und/oder Absperrung der Wasserzufuhr vorgesehen ist. Konstruktiv vorteilhaft ist es, wenn das untere Ende des Auslaufs mit einem Ventilstellglied verbunden ist.

Eine konstruktiv einfache funktionstüchtige Armatur hoher Lebensdauer wird dann geschaffen, wenn das untere Ende des Auslaufs mit dem Ventilstellglied verbunden ist. Hierbei kann das Ventilstellglied eine erste Scheibe insbesondere aus Keramik sein, die mindestens eine Öffnung aufweist und an einer zweiten Scheibe insbesondere aus Keramik anliegt und gegenüber dieser durch den Schwenkauslauf verschieblich und/oder verdrehbar ist. Auch ist von Vorteil, wenn eine Öffnung der stillstehenden zweiten Scheibe mit dem Kaltwasseranschluss und eine zweite Öffnung der zweiten Scheibe mit dem Warmwasseranschluss verbunden ist.

Vorteilhafte Ausführungsbeispiele der Erfindung werden im folgenden näher beschrieben, wobei ein Ausführungsbeispiel in den Zeichnungen dargestellt ist bei Darstellung nur des unteren Bereichs des Schwenkauslaufs. Es zeigen
- Fig. 1: eine Seitenansicht der Armatur
- Fig. 2: einen senkrechten axialen Schnitt nach A-A in Fig. 1 in der Ebene der Kalt- und Warmwassereinlasskanäle,
- Fig. 3: einen senkrechten axialen Schnitt nach C-C in Fig. 5,
- Fig. 4: einen waagerechten Querschnitt nach B-B in Fig. 1,
- Fig. 5: eine isometrische Ansicht.

Die Wasserarmatur für Kalt- und Warmwasser weist zwei Zuläufe und zwei Ventile mit je einem Handgriff auf, durch deren Verstellung das Wasser zu einem Auslauf fließt, der über einem Becken endet. Der Auslauf weist ein senkrechtes Rohr mit einem daran anschließenden gebogenen Ende auf und ist um die Achse seines senkrechten Rohres mit seinem unteren Ende in dem Gehäuse der Armatur verdrehbar gelagert, wobei der maximale Drehschwenkbereich zu beiden Schwenkseiten durch innere Anschläge im Gehäuse begrenzt ist.

Alternativ kann die Wasserarmatur aber auch ein Einhebelmischer mit Schwenkauslauf sein. Diese Armatur besteht aus einem Sockel, darüber angeordnet der Schwenkauslauf, der den Hauptteil des Armaturenkörpers darstellt und radial beweglich angeordnet ist. Oberhalb des Schwenkauslaufs ist eine Abdeckung angeordnet, die radial feststeht. Der Griff schließt die Armatur nach oben ab.

Am unteren Ende des Auslaufrohres ist ein Ventilstellglied eines Ventils befestigt, das im Gehäuse einliegt und die Wasserzufuhr zum Rohr steuert. Ist das Rohr mit seinem oberen Ende in einer seitlichen Endstellung des Drehschwenkbereiches gedreht, bei dem aufgrund eines Anschlags ein Weiterdrehen verhindert ist, so verschließt das Ventilstellglied die Zufuhr zum Rohr. Wird das Rohr aus dieser Endstellung herausgedrückt, so öffnet das Ventilstellglied das Ventil und Wasser kann aus dem Rohrende in das Becken fließen.

Hierbei ist in einer Ausführungsform das Ventil so konstruiert, dass in beiden Schwenkendstellungen das Ventil die Zufuhr zum Rohr verschließt.

Das Ventil kann von unterschiedlichster Konstruktion und Ausführung sein. Auch kann das Ventilstellglied nicht direkt, sondern über ein Getriebe mit dem Auslaufrohr verbunden sein. Ferner kann die Drehachse und/oder das Rohr nicht senkrecht, sondern schräg angeordnet sein. Auch kann das Rohr ohne einen geraden Bereich sein, das heißt, es kann über seine gesamte Länge eine Krümmung aufweisen.

In dem in den Zeichnungen dargestellten Ausführungsbeispiel weist die Armatur ein zylindrisches Unterteil 2 auf, das mit senkrechter Achse in eine Öffnung/Bohrung einer Tischplatte und/oder eines Beckenrandes steckbar ist. Die zylindrische Außenseite des Unterteils 2 weist ein Außengewinde 2a auf, auf das von unten eine Mutter aufschraubbar ist. Das Unterteil 2 besitzt einen im wesentlichen senkrechten Kaltwassereinlasskanal 2b und einen im wesentlichen senkrechten Warmwassereinlasskanal 2c, an die unten Wasserleitungen anschließbar sind.

Die Oberseite des Unterteils 2 bildet einen koaxialen hülsenförmigen Ring 2d mit senkrechter Achse, der einen Innenraum bildet, in dem ein Ventil 18 mit zwei Ventilscheiben 5, 17 insbesondere aus Keramik waagerecht liegen. Die untere Ventilscheibe 17 (im folgenden "zweite Scheibe" genannt) ist unbeweglich gelagert und hat zwei Öffnungen 17a, 17b, von denen die erste 17a mit dem Kaltwassereinlasskanal 2b und die zweite 17b mit dem Warmwassereinlasskanal 2c über Dichtungshülsen 7 verbunden ist. Über der unteren Ventilscheibe liegt eine erste Ventilscheibe 5 an, die als Ventilstellglied drehbeweglich gelagert und mit dem untersten Ende des Schwenkauslaufs 1 verbunden ist, so dass ein Verschwenken des Schwenkauslaufs zu einem Verdrehen der ersten Ventilscheibe 5 um denselben Drehwinkel führt.

Am unteren Ende des Schwenkauslaufs 1 ist ein topfförmiges zylindrisches, nach unten sich öffnendes Teil 3 ähnlich einer Überwurfmutter ohne Innengewinde befestigt, das den Ring 2d des Unterteils 2 außen übergreift und an diesem drehbar gelagert ist. Das haubenförmige Teil 3 besitzt in seinem Boden zwei Öffnungen 3a, 3b, in denen Dichtungshülsen 8 sitzen und zwei Öffnungen 4a, 4b einer auf der ersten Scheibe 5 sitzenden waagerechten Zwischenplatte 4 mit Kanälen 1a, 1b in dem unteren Bereich des Schwenkauslaufs verbinden, die zum Schwenkauslaufkanal führen. Hierbei fluchten die Öffnungen 4a, 4b der Zwischenplatte 4 stets mit den Öffnungen der ersten Scheibe 5, da die Zwischenplatte 4 auf der ersten Scheibe fest ist. Zwischen den zwei Platten 4 und 5 liegen um die Öffnungen herum Dichtungsringe 9.

Das Unterteil 2 besitzt über seine gesamte Höhe eine senkrechte koaxiale Bohrung 2e, in der ein Bolzen 20 einliegt, der oben über das Unterteil hinaus ragt und mit diesem vorstehenden, ein Außengewinde aufweisenden Ende in eine Gewindebohrung eines Achsbolzens 21 hinein ragt, der in einer Bohrung 1d des unteren Endes des Schwenkauslaufs 1 einliegt, wobei der Schwenkauslauf um diesen Achsbolzen 21 drehbar gelagert ist. Lagerbuchsen 21 a, 21b am oberen und unteren Ende des Achsbolzens erleichtern ein Verdrehen. In der Außenwand des Achsbolzens befindet sich eine koaxiale Ringnut 21 c, in die eine in einer Gewindebohrung 22 des Schwenkauslaufs einliegende Madenschraube 23 hinein ragt, um den Schwenkauflauf 1 vom Achsbolzen 21 nicht abziehen zu können.

Die Öffnungen in den Scheiben 5 und 17 sind so zueinander angeordnet, dass die Öffnungen nur dann miteinander verbunden sind, wenn der Schwenkauslauf 1 innerhalb eines Drehwinkelbereichs liegt, bei dem der Auslauf sich über dem Becken befindet. Bei einer Drehstellung außerhalb dieses Winkelbereichs verschließt die erste Scheibe 5 die Öffnungen der zweiten Scheibe 17.

## Patentansprüche

1. Sanitäre Armatur mit einem verschwenkbaren Auslauf (1), **dadurch gekennzeichnet, dass** mit dem Auslauf (1) ein Ventil (18) zur Drosselung und/oder Absperrung der Wasserzufuhr vorgesehen ist, wobei die Drehbewegung des Auslaufs auf das Ventilstellglied (5) übertragbar ist.

2. Armatur nach Anspruch 1, **dadurch gekennzeichnet, dass** das Ventil (18) in einem Drehwinkelbereich schließt, in dem der Auslauf (1) außerhalb und/oder am Rande des Beckens liegt, an dem die Armatur befestigt ist.

3. Armatur nach Anspruch 1 oder 2, **dadurch gekennzeichnet, dass** zu beiden Drehseiten des Auslaufs (1) eine Drosselung und/oder Absperrung der Wasserzufuhr vorgesehen ist.

4. Armatur nach einem der vorherigen Ansprüche, **dadurch gekennzeichnet, dass** das untere Ende des Auslaufs mit dem Ventilstellglied (5) verbunden ist.

5. Armatur nach einem der vorherigen Ansprüche, **dadurch gekennzeichnet, dass** das Ventilstellglied eine erste Scheibe (5) insbesondere aus Keramik ist, die mindestens eine Öffnung aufweist und an einer zweiten Scheibe (17) insbesondere aus Keramik anliegt und gegenüber dieser durch den Schwenkauslauf (1) verschieblich und/oder verdrehbar ist.

6. Armatur nach Anspruch 5, **dadurch gekennzeichnet, dass** eine erste Öffnung (17a) der stillstehenden zweiten Scheibe (17) mit dem Kaltwasseranschluss (26) und eine zweite Öffnung (17b) der zweiten Scheibe (17) mit dem Warmwasseranschluss (2c) verbunden ist.

7. Armatur nach Anspruch 5 oder 6, **dadurch gekennzeichnet, dass** die Öffnung(en) (5a, 5b) der ersten beweglichen Scheibe (5) mit dem Kanal des Schwenkauslaufs (1) verbunden ist(sind).

8. Armatur nach einem der vorherigen Ansprüche, **dadurch gekennzeichnet, dass** zumindest zu einer Seite der Schwenkbewegung des Auslaufs (1) ein Anschlag die Drehbewegung begrenzt.

9. Armatur nach Anspruch 8, **dadurch gekennzeichnet, dass** über dem Anschlag das Ventil betätigbar ist.
